# EUROPÄISCHE PATENTSCHRIFT

(11) **EP 1 631 165 B1**
(45) Veröffentlichungstag und Bekanntmachung des Hinweises auf die Patenterteilung: **20.08.2008**
(21) Anmeldenummer: 04736202.5
(22) Anmeldetag: 07.06.2004
(51) Int. Cl.: A47C 1/034, A47C 3/025, A47C 3/22, A47C 3/24, A47C 7/44, A47C 7/46, A47C 1/032

(54) **MEHRWEG-VERSTELLVORRICHTUNG FÜR EINE SITZKOMPONENTE UND/ODER EINEN SEILZUG**
MULTI-WAY ADJUSTING DEVICE FOR A SEAT ELEMENT AND/OR A CABLE CONTROL
DISPOSITIF DE REGLAGE PLUSIEURS VOIES POUR UN ELEMENT DE SIEGE ET/OU UNE COMMANDE PAR CABLE

(30) Priorität: 06.06.2003 DE 10325849
(43) Veröffentlichungstag der Anmeldung: 08.03.2006
(62) Teilanmeldung aus: 07009619.3
(73) Patentinhaber: Schukra Gerätebau AG, 2560 Berndorf (AT)
(72) Erfinder: KOPETZKY, Robert, 8010 Graz (AT); STÖSSEL, Veit, 90409 Nürnberg (DE)
(74) Vertreter: Banzer, Hans-Jörg
(86) Internationale Anmeldenummer: PCT/EP2004/006116
(87) Internationale Veröffentlichungsnummer: WO 2004/107918

(56) Entgegenhaltungen:
- GB-A- 385 157
- GB-A- 609 242
- US-A- 4 084 850
- US-A- 4 212 495
- US-A- 4 226 468
- US-A- 5 797 653

## Beschreibung

Die vorliegende Erfindung betrifft eine Mehrweg-Verstellvorrichtung zur Lehnenbreitenverstellung eines Sitzes.

Aktuelle Systeme zur Lehnenbreitenverstellung von Sitzen, so genannte Bolstersysteme, sind extrem einseitig belastet. Derartige Systeme zur Lehnenbreiteriverstellung umfassen einen in einem Gehäuse bzw. einer Halterung verschiebbar gelagerten Gleiter bzw. Schieber, welcher mit einem entsprechenden Lehnenabschnitt gekoppelt ist. Zum Verringern der Lehnenbreite muss eine deutlich größere Energie als zum Vergrößern der Lehnenbreite aufgebracht werden, da der Gleiter einen entsprechenden Polsterabschnitt der jeweiligen Lehne zusammendrücken muss. Dies hat zur Folge, dass eine zum Verstellen des Gleiters vorgesehene Antriebseinheit speziell für diejenige Last- bzw. Verstellrichtung ausgelegt werden muss, welche mehr Energie erfordert, was wiederum zu einer Überdimensionierung der Antriebseinheit führt, wobei bei elektrischen Antriebseinheiten diese entsprechend hohe Ströme bereitstellen können müssen.

Aus der US 4,084,850A, US 5,797,653A und GB 609,242A sind Verstellvorrichtungen zum Verstellen eines Lehnenabschnitts eines Sitzes bekannt, wobei ein gegenüber einer Halterung verstellbar gelagertes und mit einem entsprechenden Lehnenabschnitt des Sitzes zu koppelndes Verstellteil zur Anwendung gelangt, welches mit einem mechanischen Energiespeicher gekoppelt ist, der bei Verstellen des Lehnenabschnitts in eine erste Richtung mechanische Energie aufnimmt, während der mechanische Energiespeicher beim Verstellen des Lehenabschnitts in eine zweite Richtung mechanische Energie abgibt.

Der vorliegenden Erfindung liegt daher die Aufgabe zu Grunde, eine verbesserte Mehrweg-Verstellvorrichtung für eine Sitzkomponente bereitzustellen, mit welcher dieses Problem überwunden und eine Überdimensionierung der zum Verstellen der Sitzkomponente vorgesehenen Antriebs- bzw. Verstelleinheit verhindert werden kann.

Diese Aufgabe wird erfindungsgemäß durch eine Mehrweg-Verstellvorrichtung zur Lehnenbreitenverstellung mit den Merkmalen des Anspruches 1 gelöst. Die Unteransprüche definieren bevorzugte oder vorteilhafte Ausführungsformen der vorliegenden Erfindung.

Die erfindungsgemäße Mehrweg-Verstellvorrichtung zur Lehnenbreitenverstellung umfasst eine Halterung mit einem gegenüber der Halterung verstellbar gelagerten Verstellteil, welches mit einen Lehnenabschnitt zu koppeln ist. Darüber hinaus ist eine Verstelleinheit zum Verstellen des Verstellteils gegenüber der Halterung vorgesehen. Das Verstellteil ist mit mechanischen Energiespeichermitteln derart gekoppelt, dass bei einem Verstellen des Verstellteils in mindestens eine erste Verstellrichtung von den mechanischen Energiespeichermitteln mechanische Energie aufgenommen wird, während bei einem Verstellen des Verstellteils in mindestens eine zweite Verstellrichtung dieser Verstellvorgang durch die mechanischen Energiespeichermittel durch Abgabe von zuvor aufgenommener mechanischer Energie unterstützt wird.

Mit Hilfe der mechanischen Energiespeichermittel, welche mindestens ein federelastisches Element, wie beispielsweise eine technische Spiralfeder, umfassen können, wird die Verstellvorrichtung zwar auch bei einer Verstellung in die erste Verstellrichtung belastet, damit die mechanischen Energiespeichermittel die mechanische Energie aufnehmen können. Diese mechanische Energie wird dann jedoch bei Verstellung in die zweite Verstellrichtung, welche vorzugsweise der eigentlichen Lastrichtung der Verstellvorrichtung entspricht und üblicherweise einen größeren Kraft- oder Energieaufwand als die Verstellung in die erste Verstellrichtung erfordert, wieder abgegeben und unterstützt somit die Bewegung oder Verstellung des Verstellteils in die zweite Verstellrichtung. Dies hat zur Folge, dass nicht nur die Verstelleinheit, welche vorzugsweise elektro-mechanisch ausgestaltet ist, sondern auch die gesamte Mehrweg-Verstellvorrichtung kleiner dimensioniert ausgelegt werden können.

Gemäß des vorliegenden Erfindung wird diese Mehrweg-Verstellvorrichtung zur Lehnenbreitenverstellung einer Sitzlehne verwendet.

Das der Erfindung zugrunde liegende Prinzip kann darin gesehen werden, dass mechanische Energiespeichermittel verwendet werden, um ein Verstellen in eine bestimmte Verstellrichtung zu erleichtern, wobei jeweils durch die Energieabgabe der mechanischen Energiespeichermittel bei einer Verstellung in die genannte Verstellrichtung weniger Energie von der entsprechenden Verstelleinheit zum Verstellen in die Verstellrichtung aufgebracht werden muss.

Die vorliegende Erfindung wird nachfolgend anhand bevorzugter Ausführungsbeispiele erläutert, ohne jedoch darauf beschränkt zu sein.
Figur 1 zeigt eine Draufsicht auf eine Vorrichtung zur Lehnenbreitenverstellung gemäß einem bevorzugten Ausführungsbeispiel der vorliegenden Erfindung,
Figur 2 zeigt eine Seitenansicht der in Figur 1 dargestellten Vorrichtung, und
Fig. 3 zeigt eine Seitenansicht einer Vorrichtung zum Verstellen eines Seilzugs, welche nicht Bestandteil der beanspruchten Erfindung ist.

Die in Figur 1 gezeigte Verstellvorrichtung umfasst eine Halterung 1 in Form eines Gleitergehäuses und ein gegenüber der Halterung 1 verstellbar gelagertes und mit einem entsprechenden Lehnenabschnitt eines Sitzes zu koppelndes Verstellteil 7 in Form eines Gleiters. Die Position des Verstellteils 7 gegenüber der Halterung 1 kann mit Hilfe einer Verstell- oder Antriebseinheit 6 eingestellt werden, wobei es sich beispielsweise um eine elektro-mechanische Verstelleinheit handeln kann. Nachdem die Art und Weise der Verstellung des Verstellteils 7 durch die Verstelleinheit 6 im Rahmen der vorliegenden Erfindung keine wesentliche Rolle spielt, wird nachfolgend nicht näher darauf eingegangen. Hierzu kann ein an sich bekannter Verstellmechanismus eingesetzt werden.

Wie aus Figur 1 ersichtlich ist, weist das Verstellteil zwei Endabschnitte 2, 4 und einen diese beiden Endabschnitte miteinander verbindenden Mittelabschnitt 3 auf. Die beiden Endabschnitte 2, 4 besitzen jeweils eine größere Breite als der Mittelabschnitt 3. Das Verstellteil 7 ist mit seinem Mittelabschnitt 3 in der Halterung 1 verschiebbar gelagert.

Wie ebenfalls aus Figur 1 ersichtlich ist, erfolgt das Verschieben bzw. Verstellen des Verstellteils 7 im Wesentlichen in zwei Verstellrichtungen, welche mit A und B bezeichnet sind. Zur Verringerung der Lehnenbreite ist das Verstellteil 7 in die Verstellrichtung B zu verschieben, während zur Vergrößerung der Lehnenbreite das Verstellteil 7 in die Verstellrichtung A verschoben werden muss. Nachdem zur Verringerung der Lehnenbreite in der Regel ein entsprechender Polsterabschnitt der Sitzlehne zusammengeschoben, d. h. komprimiert, werden muss, erfordert ein Verstellen des Verstellteils 7 in die Verstellrichtung B bei herkömmlichen Vorrichtungen zur Lehnenbreitenverstellung einen größeren Energie- bzw. Kraftaufwand als eine Verstellung in die Verstellrichtung A.

Zur Vermeidung dieses Problems ist bei der in Figur 1 und Figur 2 dargestellten Vorrichtung zur Lehnenbreitenverstellung ein mechanischer Energiespeicher vorgesehen, welcher bei dem dargestellten Ausführungsbeispiel zwei technische Federn 5 umfasst, welche beidseitig in Längsrichtung von dem Mittelabschnitt 3 des Verstellteils 7 vorgesehen und einerseits mit dem Endabschnitt 4 und andererseits mit der Halterung 1 gekoppelt sind. Insbesondere ist die Ausgestaltung und Anordnung der Federn 5 derart, dass sie bei einer Verstellung des Verstellteils 7 in die Verstellrichtung A gespannt werden und somit mechanische Energie aufnehmen, während sie sich bei einer Verstellung des Verstellteils 7 in die Verstellrichtung B entspannen können, wobei die dabei freiwerdende mechanische Energie der Federn 5 die Verstellung des Verstellteils 7 in die Verstellrichtung B unterstützt und somit einen geringeren Kraft- bzw. Energieaufwand für die Verstelleinheit 6 erforderlich macht. Zudem wird eine harmonischere Strom- oder Energieaufnahme der elektro-mechanischen Verstelleinheit 6 erzielt.

Figur 3 zeigt eine Seitenansicht einer Vorrichtung zum Verstellen eines Seilzugs, insbesondere eines Bowdenzugs. Insbesondere handelt es sich bei der in Figur 3 dargestellten Verstellvorrichtung um einen so genannten Aktuator für einen Bowdenzug, dessen Hülle 11 sich an dem Gehäuse 7 des Aktuators abstützt, während der verschiebbar in der Hülle 11 gelagerte Draht 12 des Bowdenzugs in das Innere des Gehäuses 7 geführt ist.

Der Draht 12 ist in dem Gehäuse 7 mit einem Zahnrad 10 gekoppelt oder daran befestigt, welches wiederum mit einer Getriebewelle 9 in Eingriff steht. Die Getriebewelle 9 wird von einer mechanischen und/oder elektrischen Verstell- oder Antriebseinheit 6 angetrieben, so dass abhängig von der Drehrichtung der Getriebewelle 9 das Zahnrad 10 in Figur 3 entweder in den Uhrzeigersinn oder entgegen den Uhrzeigersinn gedreht wird. Aufgrund der Kopplung des Drahts 12 des Bowdenzugs mit dem Zahnrad 10 wird somit der Draht 12 mehr oder weniger weit aus der Hülle 11 in das Gehäuse 7 gezogen, was beispielsweise dazu genutzt werden kann, um eine mit dem Bowdenzug gekoppelte (nicht gezeigte) Lordosenstütze mehr oder weniger stark zu wölben, wie es an sich aus dem Stand der Technik bekannt ist. Auf die Art und Weise der Übertragung der Verstellkraft von der Verstelleinheit 6 auf den Draht 12 des Bowdenzugs kommt es im Rahmen der vorliegenden Erfindung nicht an, so dass Figur 3 lediglich beispielhaft zu verstehen ist.

Wie aus Figur 3 ersichtlich ist, ist das in dem Gehäuse 7 befindliche Drahtende des Bowdenzugs mit einer Spiralfeder 5 gekoppelt, deren anderes Ende mit der Innenseite des Gehäuses 7 gekoppelt bzw. daran angebracht ist. Die Feder 5 erfüllt im Prinzip die gleiche Funktion wie die anhand von Figur 1 und Figur 2 erläuterten Federn, so dass ergänzend auf die vorhergehende Beschreibung zu Figur 1 und Figur 2 verwiesen werden kann. Auch bei dem in Figur 3 dargestellten Ausführungsbeispiel wird die Feder 5 bei einem Verstellen des Drahts 12 in die in Figur 3 gezeigte Verstellrichtung A, d.h. bei einem Entspannen des Bowdenzugs, gespannt, und nimmt somit mechanische Energie auf, so dass bei einem Verstellen des Drahts des Bowdenzugs in die Verstellrichtung B, d.h. bei einem Spannen des Bowdenzugs, aufgrund der dabei erfolgenden Energieabgabe der Feder 5 weniger Energie von der Verstelleinheit 6 aufgebracht werden muss, da das Verstellen in die Verstellrichtung B unterstützt durch die Energieabgabe der Feder 5 erfolgt. Dies hat zur Folge, dass im Prinzip zum Spannen des Bowdenzugs, d. h. zum Verstellen in die Verstellrichtung B, von der Verstelleinheit 6 lediglich eine Verstellkraft aufgebracht werden muss, welche der Differenz zwischen der üblicherweise aufzubringenden Verstellkraft und der von der Feder 5 ausgeübten Rückstellkraft entspricht. Die Verstelleinheit 6 kann somit mit kleineren, leichteren und billigeren Elektromotore hergestellt werden, wobei darüber hinaus der Energieverbrauch deutlich reduziert werden kann. Ein weiterer Vorteil besteht auch darin, dass bei dem in Figur 3 dargestellten Ausführungsbeispiel der Bowdenzug mit gleichmäßigeren Verstellkräften in die beiden Verstellrichtungen A und B verstellt werden kann, was insbesondere bei der Verwendung einer manuellen Verstelleinheit 6 von Vorteil ist, da der Benutzer dann kein Rucken oder dergleichen beim Verstellen des Bowdenzugs merkt.

Selbstverständlich ist - abhängig von dem jeweiligen Einsatzbereich - auch denkbar, die in Figur 3 gezeigte Anordnung derart abzuwandeln, dass die Feder 5 bei einem Spannen des Bowdenzugs Energie aufnimmt, um durch Abgabe der zuvor aufgenommenen mechanischen Energie ein Entspannen des Bowdenzugs zu erleichtern.

## Patentansprüche

1. Mehrweg-Verstellvorrichtung zur Lehnenbreitenverstellung eines Sitzes,
wobei die Mehrweg-Verstellvorrichtung umfasst:
eine Halterung (1),
ein gegenüber der Halterung (1) verstellbar gelagertes und mit einem Lehnenabschnitt des Sitzes zu koppelndes Verstellteil (7), und
eine Verstelleinheit (6) zum Verstellen des Verstellteils (7) gegenüber der Halterung (1) in eine erste Verstellrichtung (A) und eine zweite Verstellrichtung (B), wobei die eine der ersten und zweiten Verstellrichtungen (A, B) zur Verringerung der Lehnenbreite und die andere der ersten und zweiten Verstellrichtungen (A, B) zur Vergrößerung der Lehnenbreite ist,
wobei das Verstellteil (7) mit mechanischen Energiespeichermitteln (5) derart gekoppelt ist, dass bei einem Verstellen des Verstellteils (7) in die erste Verstellrichtung (A) gegenüber der Halterung (1) von den mechanischen Energiespeichermitteln (5) mechanische Energie aufgenommen wird, während ein Verstellen des Verstellteils (7) in die zweite Verstellrichtung (B) gegenüber der Halterung (1) unterstützt durch Abgabe von zuvor aufgenommener mechanischer Energie der mechanischen Energiespeichermittel (5) erfolgt.

2. Mehrweg-Verstellvorrichtung nach Anspruch 1,
**dadurch gekennzeichnet,**
**dass** die erste Verstellrichtung (A) im Wesentlichen entgegengesetzt zu der zweiten Verstellrichtung (B) ist.

3. Mehrweg-Verstellvorrichtung nach Anspruch 1 oder 2,
**dadurch gekennzeichnet,**
**dass** die Verstelleinheit (6) elektro-mechanisch ausgestaltet ist.

4. Mehrweg-Verstellvorrichtung nach einem der vorhergehenden Ansprüche,
**dadurch gekennzeichnet,**
**dass** das Verstellteil (7) einen ersten Endabschnitt (2), welcher mit dem Lehnenabschnitt zu koppeln ist, und einen zweiten Endabschnitt (4), welcher mit den mechanischen Energiespeichermittetn (5) gekoppelt ist, umfasst.

5. Mehrweg-Verstellvorrichtung nach einem der vorhergehenden Ansprüche,
**dadurch gekennzeichnet,**
**dass** die mechanischen Energiespeichermittel (5) einerseits mit dem Verstellteil (7) und andererseits mit der Halterung (1) gekoppelt sind.

6. Mehrweg-Verstellvorrichtung nach einem der vorhergehenden Ansprüche,
**dadurch gekennzeichnet,**
**dass** die mechanischen Energiespeichermittel mindestens ein federelastisches Element (5) umfassen, welches bei dem Verstellen des Verstellteils (7) in die erste Verstellrichtung (A) mechanische Energie aufnimmt und bei dem Verstellen des Verstellteils (7) in die zweite Verstellrichtung (B) mechanische Energie abgibt.

7. Mehrweg-Verstellvorrichtung nach Anspruch 6,
**dadurch gekennzeichnet,**
**dass** das mindestens eine federelastische Element (5) derart ausgestaltet und angeordnet ist, dass es bei dem Verstellen des Verstellteils (7) in die erste Verstellrichtung (A) gespannt wird und sich bei dem Verstellen des Verstellteils (7) in die zweite Verstellrichtung (B) entspannt.

8. Mehrweg-Verstellvorrichtung nach Anspruch 6 oder 7,
**dadurch gekennzeichnet,**
**dass** die mechanischen Energiespeichermittel zwei federelastische Elemente (5) umfassen, wobei jeweils eines der federelastischen Elemente (5) entlang einer Längsseite des Verstellteils (7) angeordnet ist.

9. Mehrweg-Verstellvorrichtung nach Anspruch 4 und einem der Ansprüche 6-8,
**dadurch gekennzeichnet,**
**dass** das mindestens eine federelastische Element (5) einerseits mit dem zweiten Endabschnitt (4) des Verstellteils (7) und andererseits mit der Halterung (1) gekoppelt ist.

10. Mehrweg-Verstellvorrichtung nach einem der vorhergehenden Ansprüche,
**dadurch gekennzeichnet,**
**dass** das Verstellteil (7) länglich mit einem zwischen einem ersten Endabschnitt (2) und einem zweiten Endabschnitt (4) befindlichen Mittelabschnitt (3) ausgestaltet ist, wobei das Verstellteil (7) mit dem Mittelabschnitt (3) an der Halterung (1) verstellbar gelagert ist.

11. Mehrweg-Verstellvorrichtung nach Anspruch 10,
**dadurch gekennzeichnet,**
**dass** die ersten und zweiten Endabschnitte (2, 4) des Verstellteils (7) eine größere Breite als der Mittelabschnitt (3) aufweisen.

12. Verwendung einer Mehrweg-Verstellvorrichtung nach einem der vorhergehenden Ansprüche zur Lehnenbreitenverstellung eines Sitzes.

## Claims

1. Multi-way adjustment device for adjusting the rest width of a seat, the multi-way adjustment device comprising:
a mounting plate (1),
an adjusting part (7) which is mounted so as to be displaceable relative to the mounting plate (1) and is to be coupled with a rest portion of the seat, and
an adjusting unit (6) for displacing the adjusting part (7) relative to the mounting plate (1) in a first adjustment direction (A) and a second adjustment direction (B), whereby one of the first and second adjustment directions (A, B) is for reducing the rest width and the other of the first and second adjustment directions (A, B) is for increasing the rest width,
whereby the adjusting part (7) is coupled with mechanical energy storage means (5) in such a way that, when the adjusting part (7) is displaced in the first adjustment direction (A) relative to the mounting plate (1), mechanical energy is absorbed by the mechanical energy storage means (5), whereas a displacement of the adjusting part (7) in the second adjustment direction (B) relative to the mounting plate (1) is assisted by the release of the mechanical energy previously absorbed by the mechanical energy storage means (5).

2. Multi-way adjustment device according to claim 1,
**characterized in that**
the first adjustment direction (A) is essentially opposite to the second adjustment direction (B).

3. Multi-way adjustment device according to claim 1 or claim 2,
**characterized in that**
the adjusting unit (6) is electro-mechanically operated.

4. Multi-way adjustment device according to any one of the preceding claims,
**characterized in that**
the adjusting part (7) comprises a first end portion (2) to be coupled with the rest portion and a second end portion (4) to be coupled with the mechanical energy storage means (5).

5. Multi-way adjustment device according to any one of the preceding claims,
**characterized in that**
the mechanical energy storage means (5) are coupled on the one hand with the adjusting part (7) and on the other hand with the mounting plate (1).

6. Multi-way adjustment device according to any one of the preceding claims,
**characterized in that**
the mechanical energy storage means comprise at least one resiliently elastic element (5) which absorbs mechanical energy when the adjusting part (7) is displaced in the first adjustment direction (A) and releases mechanical energy when the adjusting part (7) is displaced in the second adjustment direction (B).

7. Multi-way adjustment device according to claim 6,
**characterized in that**
the at least one resiliently elastic element (5) is designed and disposed such that it is tensioned as the adjusting part (7) is displaced in the first adjustment direction (A) and relaxed as the adjusting part (7) is displaced in the second adjustment direction (B).

8. Multi-way adjustment device according to claim 6 or claim 7,
**characterized in that**
the mechanical energy storage means comprise two resiliently elastic elements (5), one of which resiliently elastic elements (5) being disposed along a longitudinal side of the adjusting part (7).

9. Multi-way adjustment device according to claim 4 and any one of claims 6-8,
**characterized in that**
the at least one resiliently elastic element (5) is coupled on the one hand with the second end portion (4) of the adjusting part (7) and on the other hand with the mounting plate (1).

10. Multi-way adjustment device according to any one of the preceding claims,
**characterized in that**
the adjusting part (7) is of an elongate design with a middle portion (3) disposed between a first end portion (2) and a second end portion (4), the adjusting part (7) being mounted by means of the middle portion (3) at the mounting plate (1) so as to be displaceable.

11. Multi-way adjustment device according to claim 10,
**characterized in that**
the first and second end portions (2, 4) of the adjusting part (7) have a bigger width than the middle portion (3).

12. Use of a multi-way adjustment device according to any one of the preceding claims for adjusting the rest width of a seat.

## Revendications

1. Dispositif de réglage à plusieurs voies permettant le réglage de la largeur du dossier d'un siège, le dispositif de réglage à plusieurs voies comprenant :
un support (1),
un élément de réglage (7) logé de manière réglable par rapport au support (1) et à coupler avec une partie de dossier du siège, et
une unité de réglage (6) permettant de régler l'élément de réglage (7) par rapport au support (1) dans une première direction de réglage (A) et une deuxième direction de réglage (B), l'une des première et deuxième directions de réglage (A, B) servant à réduire la largeur du dossier et l'autre des première et deuxième directions de réglage (A, B) servant à augmenter la largeur du dossier,
dans lequel l'élément de réglage (7) est couplé avec des moyens d'accumulation d'énergie mécaniques (5) de telle sorte que lors d'un réglage de l'élément de réglage (7) dans la première direction de réglage (A) par rapport au support (1), de l'énergie mécanique est absorbée par les moyens d'accumulation d'énergie mécaniques (5), tandis qu'il y a un réglage de l'élément de réglage (7) dans la deuxième direction de réglage (B) par rapport au support (1) soutenu par la libération de l'énergie mécanique absorbée auparavant des moyens d'accumulation d'énergie mécaniques (5).

2. Dispositif de réglage à plusieurs voies selon la revendication 1,
**caractérisé en ce**
**que** la première direction de réglage (A) est essentiellement opposée à la deuxième direction de réglage (B).

3. Dispositif de réglage à plusieurs voies selon la revendication 1 ou 2,
**caractérisé en ce**
**que** l'unité de réglage (6) est réalisée de manière électromécanique.

4. Dispositif de réglage à plusieurs voies selon l'une quelconque des revendications précédentes,
**caractérisé en ce**
**que** l'élément de réglage (7) comprend une première section d'extrémité (2), qui doit être couplée avec la partie de dossier, et une deuxième section d'extrémité (4), qui est couplée avec les moyens d'accumulation d'énergie mécaniques (5).

5. Dispositif de réglage à plusieurs voies selon l'une quelconque des revendications précédentes,
**caractérisé en ce**
**que** les moyens d'accumulation d'énergie mécaniques (5) sont couplés d'un côté avec l'élément de réglage (7) et de l'autre côté avec le support (1).

6. Dispositif de réglage à plusieurs voies selon l'une quelconque des revendications précédentes,
**caractérisé en ce**
**que** les moyens d'accumulation d'énergie mécaniques comprennent au moins un élément élastique (5), qui absorbe de l'énergie mécanique lors du réglage de l'élément de réglage (7) dans la première direction de réglage (A) et libère de l'énergie mécanique lors du réglage de l'élément de réglage (7) dans la deuxième direction de réglage (B).

7. Dispositif de réglage à plusieurs voies selon la revendication 6,
**caractérisé en ce**
**que** l'au moins un élément élastique (5) est réalisé et disposé de telle manière qu'il est tendu lors du réglage de l'élément de réglage (7) dans la première direction de réglage (A) et se détend lors du réglage de l'élément de réglage (7) dans la deuxième direction de réglage (B).

8. Dispositif de réglage à plusieurs voies selon la revendication 6 ou 7,
**caractérisé en ce**
**que** les moyens d'accumulation d'énergie mécaniques comprennent deux éléments élastiques (5), respectivement un des éléments élastiques (5) étant agencé le long d'un grand côté de l'élément de réglage (7).

9. Dispositif de réglage à plusieurs voies selon la revendication 4 et l'une quelconque des revendications 6 à 8,
**caractérisé en ce**
**que** l'au moins un élément élastique (5) est couplé d'un côté avec la deuxième section d'extrémité (4) de l'élément de réglage (7) et de l'autre côté avec le support (1).

10. Dispositif de réglage à plusieurs voies selon l'une quelconque des revendications précédentes,
**caractérisé en ce**
**que** l'élément de réglage (7) est réalisé de manière allongée avec une section médiane (3) située entre une première section d'extrémité (2) et une deuxième section d'extrémité (4), l'élément de réglage (7) avec la section médiane (3) étant logé de manière réglable au niveau du support (1).

11. Dispositif de réglage à plusieurs voies selon la revendication 10,
**caractérisé en ce**
**que** les première et deuxième sections d'extrémité (2, 4) de l'élément de réglage (7) présentent une largeur supérieure à celle de la section médiane (3).

12. Utilisation d'un dispositif de réglage à plusieurs voies selon l'une quelconque des revendications précédentes permettant le réglage de la largeur du dossier d'un siège.
